# FASCICULE DE BREVET EUROPEEN

(11) **EP 0 304 352 B1**
(45) Date de publication et mention de la délivrance du brevet: **03.06.1992**
(21) Numéro de dépôt: 88401862.3
(22) Date de dépôt: 19.07.1988
(51) Int. Cl.: E04B 1/90, E04C 2/20

(54) **Panneau isolant à faible module d'élasticité et procédé de doublage utilisant un tel panneau**
Isolationspaneel mit kleinem Elastizitätsmodulus und solch ein Paneel nützendes Verkleidungsverfahren
Low elasticity modulus insulation panel and lining process using such a panel

(30) Priorité: 20.07.1987 FR 8710348; 12.07.1988 FR 8809478
(43) Date de publication de la demande: 22.02.1989
(73) Titulaire: LA RHENANE S.A., 68190 Ungersheim (FR)
(72) Inventeur: Sanchez, José, F-68190 Ungersheim (FR)
(74) Mandataire: Plaçais, Jean-Yves

(56) Documents cités:
- FR-A- 1 272 618
- FR-A- 1 430 678
- FR-A- 2 508 028

## Description

La présente invention concerne les panneaux isolants thermiques comprenant une couche de matière plastique alvéolaire permettant d'assurer l'isolation thermique des constructions.

Les panneaux isolants thermiques connus de ce genre, comprenant une couche de polystyrène expansé ou de mousse de polyuréthanne, présentent des caractéristiques intéressantes de résistance thermique, du fait de leur faible coefficient de conductibilité thermique. Par contre, ils possèdent un module d'élasticité dynamique E compris entre 2 et 4 MPa suivant leur masse volumique.

FR-A-2508028 propose de réduire la rigidité dynamique par des produits dits "élastifiés", dont la mousse a été soumise à une opération de compression entre deux plateaux provoquant la rupture de certaines parois des cellules. De tels panneaux possèdent un module d'élasticité dynamique E compris entre 0,4 et 0,7 MPa.

Ces valeurs relativement fortes du module d'élasticité dynamique ont une répercussion sur les caractéristiques d'isolement acoustique des parois dans la composition desquelles entrent de tels panneaux.

En effet, on peut comparer l'ensemble d'une paroi doublée à l'aide d'un complexe polystyrène + parement à un système mécanique où le polystyrène joue le rôle d'un ressort reliant deux masses constituées par la paroi support et le parement. L'ensemble du système masse-ressort-masse a une fréquence propre de vibration (fréquence de résonance). A cette fréquence, l'isolement de la paroi baisse considérablement.

Pour une fréquence de son incident inférieure à la fréquence de résonance du système, la paroi double se comporte au plan acoustique sensiblement comme une paroi simple.

Pour une fréquence de son incident supérieure à la fréquence de résonance du système, l'isolement de la paroi doublée va en augmentant au fur et à mesure que l'on s'éloigne de la fréquence de résonance.

Dans certains cas, la présence de complexes isolants avec couches de polystyrène expansé peut même réduire sensiblement l'isolement acoustique global de la paroi support sur laquelle ils sont posés (chute de 5 à 6 dB (A)).

A titre d'exemple, une paroi en béton de 14 cm d'épaisseur présente un indice d'affaiblissement acoustique R de 52 dB (A). Cette même paroi revêtue de plaques de polystyrène expansé de 60 mm d'épaisseur et de plaques de plâtre cartonné de 10 mm d'épaisseur a un indice d'affaiblissement acoustique R de 50 dB (A).

De même, un plancher en béton armé de 22 cm d'épaisseur a un indice d'affaiblissement acoustique R de 61 dB (A), alors que ce même plancher, revêtu en sous-face par un panneau sandwich constitué d'une âme en polystyrène expansé de 80 mm d'épaisseur et de deux parements de fibragglo de 20 mm d'épaisseur, a un indice d'affaiblissement acoustique R de 55 à 58 dB (A) suivant la nature du polystyrène et le degré d'élastification.

La présence d'un revêtement en polystyrène expansé peut donc dégrader très sensiblement l'isolement acoustique global d'une paroi.

Le but de l'invention est d'éviter ces inconvénients.

FR-A-1 272 618 décrit un système pour amortir l'énergie acoustique accompagnant l'écoulement d'un fluide dans un espace fermé, qui utilise des blocs de verre multicellulaire limitant cet espace, présentant des fentes à profil rectiligne. Les fentes sont contenues dans des plans parallèles à la direction de l'épaisseur des blocs parallélépipédiques. Si de telles fentes étaient pratiquées dans la couche de mousse plastique d'un panneau isolant, elles seraient sans influence sur l'élasticité de cette couche dans la direction de l'épaisseur et par conséquent sur les caractéristiques d'isolation acoustique du panneau.

L'invention vise un panneau isolant comprenant au moins une couche de mousse plastique alvéolaire, caractérisé en ce que ladite couche présente une multiplicité de fentes allongées à profil en chevron s'étendant parallèlement les unes aux autres et selon une direction longitudinale parallèle aux faces de la couche, les fentes successives débouchant alternativement dans les deux faces de la couche.

La couche de mousse est notamment une plaque de polystyrène expansé d'une épaisseur de l'ordre de 8 à 20 cm et d'un format variant de 1,20 par 3,00 m à 0,50 m par 1,00 m.

Le polystyrène expansé peut être élastifié suivant la technique traditionnelle évoquée ci-dessus, puis découpé et usiné à la forme voulue.

Dans un premier mode de réalisation, la couche obtenue est associée par collage à un ou deux parements en fibbraglo qui peuvent avoir une épaisseur de l'ordre de 20 mm.

Selon un deuxième mode de réalisation, cette même couche de polystyrène expansé est associée à un ou deux parements lisses, d'une épaisseur de 1 à 20 mm environ, par exemple une ou deux plaques de plâtre cartonné de 9,5 mm, 12,5 mm ou 15 mm d'épaisseur environ.

Pour ces deux modes de réalisation, le module d'élasticité dynamique E du panneau sandwich ou composite dans la direction de l'épaisseur est de l'ordre de 0,2 à 0,3 MPa.

Le doublage d'une paroi avec de tels complexes conduit à une paroi composite d'amortissement acoustique plus élevé que celui de la paroi initiale.

La couche de matériau élastique travaillant en cisaillement dissipe beaucoup plus d'énergie. Il s'ensuit que le niveau de vibration de la paroi sous l'action d'un champ sonore est réduit par ce procédé.

La réduction du niveau de vibration est telle que la fréquence de résonance n'est plus marquée. Cette fréquence de résonance n'étant plus marquée, il s'ensuit qu'il n'y a plus de chute d'isolement à cette fréquence et, de ce fait, l'isolement global de la paroi n'est plus réduit.

Selon un troisième mode de réalisation, la couche de polystyrène expansé, découpée et usinée, reste en l'état, sans parements additionnels.

Un tel panneau monocouche présente sensiblement le même module d'élasticité que les panneaux composites décrits ci-dessus dans la direction de l'épaisseur. De plus, il présente un module d'élasticité dynamique dans la direction parallèle à ses faces et perpendiculaire à la longueur des fentes de l'ordre de 0,05 à 0,2 MPa et peut-être comprimé élastiquement dans cette même direction dans une proportion d'au moins deux centimètres par mètre, pouvant représenter plusieurs millimètres à plusieurs centimètres suivant le format du panneau.

L'invention vise également un procédé de doublage isolant d'une paroi par un panneau tel que défini ci-dessus comprenant au moins un parement, dans lequel on colle le parement sur la paroi, le parement empêchant la colle d'atteindre les fentes de la couche de mousse.

D'autres caractéristiques et avantages de l'invention ressortiront de la description détaillée ci-après et des dessins annexés dans lesquels :
- les figures 1 à 3 sont des vues en perspective de trois panneaux isolants selon l'invention ;
- les figures 4 et 5 sont des vues éclatées représentant les éléments des panneaux des figures 1 et 2 respectivement ;
- la figure 6 est une vue analogue aux figures 1 à 3, relative à une variante ;
- les figures 7 à 9 sont des vues en coupe montrant des exemples d'utilisation des panneaux des figures 1, 2 et 6, respectivement.

Le panneau illustré à la figure 3 est constitué par une plaque de polystyrène expansé 1 préalablement élastifié suivant un procédé traditionnel, dans laquelle on a réalisé, suivant un pas régulier 4, des découpes ou des fentes 2 et 3 à profil en chevrons, alternativement et respectivement à partir de la face inférieure et de la face supérieure de la plaque. Ces fentes s'étendent selon la longueur de la plaque et débouchent à ses deux extrémités. Elles peuvent être réalisées à l'aide d'un fil chauffé d'une largeur de 1 mm environ.

Une des faces de la plaque de polystyrène expansé comporte des rainures 5 dont chacune joint deux fentes 3 consécutives. Les découpes en forme de chevrons ainsi que les rainures pourraient également être réalisées dans le sens de la largeur de la plaque.

Le panneau suivant l'invention représenté à la figure 1 est obtenu (figure 4) par association de la plaque de polystyrène expansé 1 de la figure 3 avec des parements en fibragglo 6 et 7 fixés sur la plaque en polystyrène expansé par collage.

Le panneau suivant l'invention représenté à la figure tenu (figure 5) par association d'une plaque de polystyrène expansé 1 avec un parement en plaque de plâtre cartonné 8 fixé par collage. Cette plaque diffère de celle de la figure 3 par l'absence des rainures 5.

C'est une telle plaque 1, en polystyrène expansé élastifié ou non élastifié,qui constitue le panneau de la figure 6. Les découpes 2 et 3, semblables à celles de la figure 3, peuvent être réalisées suivant un écartement 4 régulier ou non régulier.

Ces découpes permettent notamment d'augmenter l'élasticité transversale du panneau qui se comprime aisément suivant 9 lorsqu'il est soumis à une pression transversale 10. Dès que la pression transversale 10 est supprimée, le panneau isolant retrouve sa largeur initiale 11.

Les panneaux, suivant la figure 1, sont généralement utilisés comme coffrage perdu isolant de planchers en béton tel que représenté en coupe en figure 7. On y distingue le panneau suivant l'invention avec son âme isolante en polystyrène expansé 1 et ses parements 6 et 7 en fibragglo. Il est associé à une dalle pleine en béton 12.

L'ensemble de ce montage fonctionne comme un système particulier "masse-ressort-masse" permettant d'obtenir une meilleure valeur d'isolement acoustique R que la seule dalle pleine en béton 12 non revêtue.

Les panneaux, suivant la figure 2, sont surtout utilisés comme doublages isolants de murs en béton ou en maçonnerie, tel que représenté en coupe figure 8. On peut y voir le panneau suivant l'invention avec son âme isolante en polystyrène expansé 1 et son parement en plaque de plâtre cartonnée 8. Il est mis en oeuvre par collage à l'aide de mortier adhésif 13 sur un mur en béton ou en maçonnerie 14. Ce montage fonctionne également comme un système particulier "masse-ressort-masse" et permet d'améliorer l'isolation acoustique R du mur 14 seul, non revêtu.

Les panneaux suivant figure 6 sont généralement utilisés pour isoler les toitures en pente, comme illustré en figure 9. Le panneau suivant l'invention en polystyrène expansé 1 y est représenté en coupe, placé entre deux chevrons 15 et 16 de la toiture. Pour le mettre en place, on l'a comprimé suivant l'effort 10.

L'élasticité du panneau permet son maintien en place entre les chevrons 15 et 16.

Les panneaux suivant l'invention peuvent notamment être utilisés lorsqu'on cherche à réaliser l'isolation thermique d'une paroi et que l'on veut simultanément améliorer son indice d'affaiblissement acoustique. Des applications particulièrement intéressantes peuvent être envisagées pour réaliser des planchers séparatifs entre parkings souterrains et logement, ou des murs séparatifs de logement.

Bien entendu, tout comme les panneaux sans parement, les panneaux avec parement(s) peuvent comporter ou non des rainures. De même, les panneaux selon l'invention peuvent comprendre au choix un ou deux parements, que ceux-ci soient en fibragglo ou d'un autre type.

Bien que les panneaux selon l'invention soient applicables au doublage isolant des parois de la façon illustrée à la figure 8, on a constaté dans ce cas que la colle pénètre partiellement dans les fentes et, le cas échéant, dans les rainures de la couche de mousse, réduisant ainsi leur efficacité. Il en résulte une augmentation du module d'élasticité dynamique et une détérioration des caractéristiques acoustiques de la paroi doublée.

Le procédé selon l'invention remédie à cet inconvénient.

Ce procédé utilise un panneau tel que décrit ci-dessus et qui comprend, au moins sur la face de la couche de mousse tournée vers la paroi à doubler, un parement empêchant la colle d'atteindre les fentes.

Ce parement par exemple est interposé entre la couche de mousse 1 et les plots de colle 13 de la figure 8. La colle ne peut donc pénétrer dans les fentes et, le cas échéant, dans les rainures et les caractéristiques acoustiques du panneau sont préservées.

Ces caractéristiques sont encore améliorées lorsque le parement est perméable à l'air.

Un tel parement perméable à l'air peut être constitué par un voile de verre, de préférence d'une épaisseur comprise entre 1 et 2 mm environ.

En variante, un parement léger et économique peut être fourni par une seconde couche de mousse plastique, par exemple de polystyrène expansé élastifié, dont la face tournée vers la paroi est exempte de découpes. Une telle couche peut avoir une épaisseur comprise entre 5 et 10 mm environ.

Bien entendu, ces exemples n'ont aucun caractère limitatif. Il est possible d'utiliser pour réaliser le parement tout matériau propre à adhérer à la couche de mousse et à former une barrière à l'égard de la colle.

Il va de soi également que la face de la couche de mousse tournée à l'opposé de la paroi peut également être recouverte d'un parement, par exemple en plâtre cartonné, tel que celui indiqué en 8 à la figure 8.

## Revendications

1. Panneau isolant comprenant au moins une couche (1) de mousse plastique alvéolaire, caractérisé en ce que ladite couche présente une multiplicité de fentes allongées (2,3) à profil en chevron s'étendant parallèlement les unes aux autres et selon une direction longitudinale parallèle aux faces de la couche, les fentes successives débouchant alternativement dans les deux faces de la couche.

2. Panneau selon la revendication 1, caractérisé en qu'il est formé seulement par ladite couche de mousse plastique et ce que son module d'élasticité dynamique dans la direction parallèle aux faces du panneau et perpendiculaire à la longueur des fentes (2,3) est compris entre 0,05 et 0,2 MPa environ.

3. Panneau selon l'une des revendications 1 et 2, caractérisé en ce que son module d'élasticité dynamique dans la direction de l'épaisseur est compris entre 0,2 et 0,3 MPa environ.

4. Panneau selon l'une des revendications précédentes, caractérisé en ce que ladite couche présente sur l'une de ses faces des rainures (5) s'étendant chacune entre deux fentes voisines débouchant dans ladite face.

5. Panneau selon l'une des revendications précédentes caractérisé en ce que la compression élastique de la couche dans la direction perpendiculaire à la longueur des fentes atteint au moins deux centimètres par mètre.

6. Panneau selon l'une des revendications précédentes, caractérisé en ce que la couche est élastifiée par une opération de compression.

7. Panneau selon l'une des revendications précédentes, caractérisé en ce qu'il comprend un parement (6,7,8) collé sur l'une au moins des faces de ladite couche.

8. Panneau selon la revendication 7, caractérisé en ce que le parement (6,7) est en fibragglo.

9. Panneau selon la revendication 7 caractérisé en ce que le parement (8) est en plâtre cartonné.

10. Panneau selon l'une des revendications 7 à 9, caractérisé en ce qu'il comprend des parements (6,7) sur les deux faces de la couche.

11. Procédé de doublage isolant d'une paroi par un panneau selon l'une des revendications 7 à 10, dans lequel on colle le parement sur la paroi, le parement empêchant la colle d'atteindre les fentes de la couche de mousse.

## Patentansprüche

1. Isolationspaneel, welches mindestens eine Schicht (1) bienenwabenförmigen Kunstharzschaumes enthält, dadurch gekennzeichnet, daß diese Schicht eine Vielzahl von Längsschlitzen (2, 3) mit pfeilförmigem Querschnitt aufweist, die zueinander parallel und in Längsrichtung parallel zu den Außenseiten der Schicht verlaufen, und daß die aufeinanderfolgenden Schlitze abwechselnd in beide Außenseiten der Schicht münden.

2. Paneel nach Anspruch 1, dadurch gekennzeichnet, daß es nur aus dieser Kunst stoffschaumschicht besteht, und daß sein dynamisches Elastizitätsmodul in Richtung parallel zu den Außen seiten des Paneels und senkrecht zur Längserstreckung der Schlitze (2, 3) etwa zwischen 0,05 und 0,2 MPa beträgt.

3. Paneel nach einem der Ansprüche 1 und 2, dadurch gekennzeichnet, daß das dynamische Elastizitätsmodul des Paneels in Richtung von dessen Dicke etwa zwischen 0,2 und 0,3 MPa beträgt.

4. Paneel nach einem der vorhergehenden Ansprüche, dadurch gekennzeichnet, daß die Schicht an einer ihrer Außenseiten Rinnen (5) aufweist, von denen jede zwischen zwei benachbarten Schlitzen verläuft, welche in diese Außenseite münden.

5. Paneel nach einem der vorhergehenden Ansprüche, dadurch gekennzeichnet, daß die elastische Kompression der Schicht in senkrechter Richtung zur Längserstreckung der Schlitze mindestens zwei Zentimeter pro Meter be trägt.

6. Paneel nach einem der vorhergehenden Ansprüche, dadurch gekennzeichnet, daß die Schicht durch ein Kompressionsverfahren elastifiziert ist.

7. Paneel nach einem der vorhergehenden Ansprüche, dadurch gekennzeichnet, daß es eine Verkleidung (6, 7, 8) aufweist, die auf mindestens eine der Außenseiten der Schicht aufgeklebt ist.

8. Paneel nach Anspruch 7, dadurch gekennzeichnet, daß die Verkleidung (6, 7) aus Holzwolle-Leichtbaustoff besteht.

9. Paneel nach Anspruch 7, dadurch gekennzeichnet, daß die Verkleidung (8) aus Gipsfaserplatten besteht.

10. Paneel nach einem der Ansprüche 7 bis 9, dadurch gekennzeichnet, daß es auf beiden Außenseiten der Schicht Verkleidungen (6, 7) aufweist.

11. Verfahren zum isolierenden Aufdoppeln einer Wand mit einem Paneel nach einem der Ansprüche 7 bis 10, bei welchem die Verkleidung derart auf die Wand geklebt wird, daß die Verkleidung den Klebstoff daran hindert, zu den Schlitzen der Schaumstoffschicht zu gelangen.

## Claims

1. Insulating panel comprising at least one layer (1) of cellular plastic foam, characterised in that said layer has a multiplicity of elongate slots (2, 3) of chevron-shaped section extending parallel to one another and in a longitudinal direction parallel to the faces of the layer, the successive slots opening alternately into the two faces of the layer.

2. Panel according to Claim 1, characterised in that it is formed only by said layer of plastic foam and in that its dynamic modulus of elasticity in the direction parallel to the faces of the panel and perpendicular to the length of the slots (2, 3) is comprised between 0.05 and 0.2 MPa approximately.

3. Panel according to one of Claims 1 and 2, characterised in that its dynamic modulus of elasticity in the direction of the thickness is comprised between 0.2 and 0.3 MPa approximately.

4. Panel according to one of the preceding Claims, characterised in that said layer has on one of its faces grooves (5) each extending between two neighbouring slots opening into said face.

5. Panel according to one of the preceding Claims, characterised in that the elastic compression of the layer in the direction perpendicular to the length of the slots reaches at least two centimetres per metre.

6. Panel according to one of the preceding Claims, characterised in that the layer is elasticised by means of a compression operation.

7. Panel according to one of the preceding Claims, characterised in that it comprises a facing (6, 7, 8) bonded to at least one of the faces of said layer.

8. Panel according to Claim 7, characterised in that the facing (6, 7) is made of wood wool.

9. Panel according to Claim 7, characterised in that the facing (8) is made of plasterboard.

10. Panel according to one of Claims 7 to 9, characterised in that it comprises facings (6, 7) on both faces of the layer.

11. Process for insulating lining of a wall by means of a panel according to Claims 7 to 10, in which the facing is bonded to the wall, the facing preventing the adhesive from reaching the slots of the layer of foam.
